# EUROPÄISCHE PATENTSCHRIFT

(11) **EP 0 583 674 B1**
(45) Veröffentlichungstag und Bekanntmachung des Hinweises auf die Patenterteilung: **27.11.1996**
(21) Anmeldenummer: 93112384.8
(22) Anmeldetag: 03.08.1993
(51) Int. Cl.: B65D 19/38, B65D 71/00

(54) **Transportpalette**
Transport pallet
Palette de transport

(30) Priorität: 19.08.1992 DE 9211124 U
(43) Veröffentlichungstag der Anmeldung: 23.02.1994
(73) Patentinhaber: REBO-PLASTIC GMBH & CO. KG, 32689 Kalletal (DE)
(72) Erfinder: Berkenkamp, Wolfgang, 33689 Bielefeld (DE)
(74) Vertreter: Patentanwälte Dr. Solf & Zapf

(56) Entgegenhaltungen:
- US-A- 3 524 415

## Beschreibung

Die vorliegende Erfindung betrifft eine Transportpalette mit einer unteren Grundpalette und einem oberen Deckel wie sie z.B. aus der US-A-3 524 415 bekannt ist.

Derartige Paletten, bei denen ein Transportgut zwischen der Grundpalette und dem Deckel anzuordnen ist, sind aufgrund des Deckels stapelbar, indem jeweils auf den Deckel einer unteren Transportpalette die Grundpalette einer oberen Transportpalette aufgesetzt wird. Daher muß der Deckel zur Aufnahme der jeweils auftretenden Kräfte relativ stabil sein, was in aller Regel durch eine große Wandstärke erreicht wird.

Der vorliegenden Erfindung liegt nun die Aufgabe zugrunde, eine derartige Transportpalette so zu verbessern, daß sie insbesondere im Bereich des Deckels bei zumindest gleichbleibender Belastbarkeit leichter und dadurch aufgrund von Materialersparnis auch preiswerter ausgeführt werden kann.

Erfindungsgemäß wird dies durch die Merkmale des Anspruchs 1 erreicht. Vorteilhafte Weiterbildungen der Erfindung sind in den Unteransprüchen enthalten.

Demnach sind erfindungsgemäß die Grundpalette und der Deckel mit dem zwischen diesen angeordneten Transportgut über mindestens einen ein Spannelement aufweisenden Spanngurt gegeneinander verspannbar, wobei der bzw. jeder Spanngurt im verspannten Zustand zumindest im etwa mittigen Bereich des Deckels an dessen der Grundpalette zugekehrten Unterseite anliegt. Hierdurch übernimmt der bzw. - bei mehreren, z.B. zwei vorhandenen Spanngurten - jeder verspannte Spanngurt eine Tragfunktion, indem er den Deckel von unten her abstützt. Dabei ist es besonders vorteilhaft, wenn der Deckel auf seiner Unterseite in seinem etwa mittigen Flächenbereich für den/jeden Spanngurt mindestens einen wulstartigen Auflageansatz derart aufweist, daß der Spanngurt jeweils ausgehend vom Randbereich des Deckels schräg nach unten von der Deckel-Unterseite weg über den Auflageansatz verläuft. Hierdurch wird unterhalb des Deckels ein Krafteck gebildet, wobei durch die Zugspannung des jeweiligen Spanngurtes eine senkrecht von unten über den jeweiligen Auflageansatz auf den Deckel wirkende Abstützkraft erzeugt wird.

Durch die Erfindung kann die Dicke des Deckels vorteilhafterweise reduziert werden, und zwar von einer bisher erforderlichen Dicke von mindestens 10 mm auf etwa 8 mm; die Reduzierung von ca. 2 mm führt - bezogen auf die Flächengröße des Deckels sowie im Hinblick auf die große Anzahl der erforderlichen Paletten (Massenartikel) - zu einer ganz wesentlichen Materialeinsparung.

Anhand von in der Zeichnung veranschaulichten, bevorzugten Ausführungsbeipielen soll im folgenden die Erfindung näher erläutert werden. Dabei zeigen:
- Fig. 1: eine stark vereinfachte, prinzipielle Perspektivansicht einer erfindungsgemäßen Transportpalette,
- Fig. 2: einen Vertikalschnitt in der Schnittebene A-A gemäß Fig. 1 in einer ersten Ausführungsform und
- Fig. 3: einen Schnitt analog zu Fig. 2, jedoch in einer zweiten, vorteilhaft weitergebildeten Ausführungsform.

In den verschiedenen Figuren der Zeichnung sind gleiche Teile stets mit den gleichen Bezugsziffern bezeichnet.

Eine erfindungsgemäße Transportpalette 1 besitzt eine untere Grundpalette 2, einen oberen Deckel 4 sowie vorzugsweise ein zwischen diesen angeordnetes Wandungsteil 6, welches weiter unten noch näher erläutert werden wird.

Die Grundpalette 2 und der Deckel 4 sind mit zwischen diesen angeordnetem Transportgut über mindestens einen ein Spannelement 8 aufweisenden Spanngurt 10 gegeneinander verspannbar. In den dargestellten Ausführungsbeispielen sind jeweils zwei Spanngurte 10 mit entsprechenden Spannelementen 8 vorgesehen.

Wie sich nun insbesondere aus Fig. 2 und 3 jeweils ergibt, liegt erfindungsgemäß der bzw. jeder Spanngurt 10 im verspannten Zustand zumindest im etwa mittigen Bereich des Deckels 4 an dessen der Grundpalette 2 zugekehrten Unterseite 12 an. Vorzugsweise ist auf der Unterseite 12 des Deckels 4 in dessen etwa mittigem Flächenbereich für jeden Spanngurt 10 ein wulstartiger Auflageansatz 14 gebildet, wobei jeder Spanngurt jeweils ausgehend von einem nah an den Deckelrand angrenzenden Bereich des Deckels 4 schräg nach unten von der Deckel-Unterseite 12 weg über den jeweiligen Auflageansatz 14 verläuft. Hierdurch wird durch die Zugspannung des jeweiligen Spanngurtes 10 eine senkrecht von unten über den Auflageansatz 14 auf den Deckel 4 wirkende Abstützkraft F erzeugt.

Um den Deckel 4 gegen die Grundpalette 2 verspannen zu können, verläuft jeder Spanngurt 10 im äußeren Randbereich des Deckels 4 über dessen Oberseite 16 und dann in einem geringfügig vom Deckelrand beabstandeten Bereich insbesondere durch Durchführungen 18 des Deckels 4 auf dessen Unterseite 12.

Die Spannelemente 8 der Spanngurte 10 sind fest, d.h. starr, mit dem Deckel 4 verbunden und dabei vorzugsweise derart in den Deckel 4 integriert angeordnet, daß jedes Spannelement 8 mit seiner Oberseite 20 zumindest annähernd bündig mit der Oberseite 16 des Deckels 4 in einer Ebene liegt. Dies ist insbesondere in Fig. 2 und 3 zu erkennen. Dabei sind die Spannelemente 8 jeweils im Bereich einer der Durchführungen 18 für den jeweiligen Spanngurt 10 im Randbereich des Deckels 4 angeordnet. Es ist allerdings darauf hinzuweisen, daß - je nach Ausgestaltung des Spannelementes 8 - der Deckel 4 in diesem Bereich gegebenenfalls keine Durchführung aufzuweisen braucht, wenn nämlich ein Ende des Spanngurtes 10 von der Deckel-Unterseite 12 her direkt in das Spannelement 8 eingreift.

In den Figuren 2 und 3 sind nun zwei alternative Ausführungsformen für den Spanngurt 10 veranschaulicht.

Gemäß Fig. 2 ist jeder Spanngurt 10 einstückig umlaufend ausgebildet, wobei er einendig lösbar und anderendig vorzugsweise fest (starr oder sogar unlösbar) mit dem Spannelement 8 verbunden bzw. verbindbar ist. Im Bereich der Grundpalette 2 ist jeder Spanngurt 10 längsverschiebbar gehaltert, wie es im folgenden noch erläutert werden wird. Das lösbare Ende des Spanngurtes 10 wirkt zum Spannen mit dem Spannelement 8 zusammen, wobei das Spannelement 8 als sogenannte "Spannratsche" ausgebildet sein kann. Aufgrund des einendig von der Spanneinrichtung 8 lösbaren Spanngurtes 10 kann der Deckel 4 zusammen mit dem ja anderendig noch an der Spanneinrichtung 8 befestigten Spanngurt 10 von der Grundpalette 2 abgenommen werden. Nach einem Beladen der Transportpalette 1 wird der Deckel 4 aufgesetzt und die Spanngurte 10 werden um die Grundpalette 2 herumgeschlungen und mit ihren freien Enden in die Spanneinrichtungen 8 eingeführt und dann verspannt.

In der in Fig. 3 veranschaulichten, besonders vorteilhaften Weiterbildung der Erfindung besteht jeder Spanngurt 10 aus zwei lösbar miteinander verbindbaren Teilen, und zwar aus einem ersten, an der Grundpalette 2 in Gurtlängsrichtung verschiebbar gehalterten Gurtstück 22 und einem zweiten, das Spannelement 8 aufweisenden und somit mit dem Deckel 4 verbundenen Gurtstück 24. Dabei ist das zweite Gurtstück 24 vorzugsweise wiederum zweigeteilt; es besteht aus einem ersten, fest (starr oder ggf. unlösbar) am Spannelement 8 befestigten Abschnitt 26 sowie einem zweiten, zum Spannen mit dem Spannelement 8 zusammenwirkenden Abschnitt 28. Hierbei kann das Spannelement 8 nach Art eines Spannschlosses so ausgebildet sein, daß das Ende des zweiten Gurtabschnittes 28 in dem Spannelement 8 aufwickelbar ist. Durch diese vorteilhafte Ausgestaltung des Spanngurtes 10 kann sein zum Spannen mit dem Spannelement 8 zusammenwirkendes Ende stets mit der Spanneinrichtung 8 verbunden bleiben. Zum Lösen, d.h. zum Abnehmen des Deckels 4, braucht lediglich jeder Gurt etwas gelöst zu werden, bis das erste Gurtstück 22 und das zweite Gurtstück 24 voneinander getrennt werden können. Vorzugsweise sind das erste und das zweite Gurtstück 22, 24 über Haken-Ösen-Verbindungen 30 miteinander verbunden bzw. verbindbar. Zweckmäßigerweise besitzt das zweite Gurtstück 24 bzw. dessen Gurtabschnitte 26 und 28 endseitige Haken, die jeweils geringfügig unterhalb des äußeren Deckelrandes angeordnet sind, während das erste Gurtstück 22 endseitige Ösen aufweist, die auf die Haken des zweiten Gurtstückes aufgehängt werden können. Alternativ hierzu kann es jedoch ebenfalls vorteilhaft sein, wenn das erste Gurtstück 22 einen einseitigen Haken und eine anderseitige Öse besitzt, während es bei dem zweiten Gurtstück 24 dann genau umgekehrt wäre, wobei diese Ausführung insofern vorteilhaft ist, als im demontierten Zustand der Transportpalette 1 die Enden des ersten Gurtstückes 22 über den Haken und die Öse miteinander verbunden werden könnten, so daß hierdurch das erste Gurtstück 22 praktisch unverlierbar mit der Grundpalette 2 verbunden wäre.

Üblicherweise besitzt die Grundpalette 2 auf ihrer Unterseite Standfüße 32 derart, daß zwischen diesen Standfüßen 32 Zwischenräume 34 zum Einführen einer Staplergabel gebildet sind. Bei dieser Ausführung ist es besonders vorteilhaft, wenn im Bereich der Grundpalette 2 jeder Spanngurt 10 zumindest in den Bereichen der Zwischenräume 34 über die dem Deckel 4 zugekehrte Oberseite der Grundpalette 2 verläuft. Hierdurch werden vorteilhafterweise die Spanngurte 10 vor mechanischen Beschädigungen durch Gabelstapler sicher geschützt. Wie sich in Fig. 2 und 3 gut erkennen läßt, verlaufen die Spanngurte 10 in den Seitenbereichen der Grundpalette 2 jeweils ein Stück unterhalb von dieser und verlaufen dann durch Durchführungen 36 hindurch auf die Oberseite der Grundpalette 2. Auf diese einfache Weise ist auch die oben erwähnte, zum Spannen erforderliche längsverschiebbare Halterung des Spanngutes 10 an der Grundpalette 2 gewährleistet.

Es ist weiterhin vorteilhaft, wenn der Deckel 4 längs und/oder quer verlaufende, insbesondere rippenartige Versteifungen 38 aufweist. Auch dies ist im Hinblick auf die angestrebte leichtere, d.h. dünnere Ausführung vorteilhaft. Vorzugsweise besitzt auch die Grundpalette 2 entsprechende Versteifungen 38.

Die Grundpalette 2 und der Deckel 4 bestehen zweckmäßigerweise aus Kunststoff, insbesondere aus Polyethylen (PE).

Das oben bereits kurz erwähnte, zwischen der Grundpalette 2 und dem Deckel 4 angeordnete Wandungsteil 6 bildet umlaufende, zur Grundpalette 2 und zum Deckel 4 etwa senkrechte Wandungen 40; bei der dargestellten rechteckigen Grundform besteht das Wandungsteil 6 aus vier Wandungen 40. Hierbei ist es vorteilhaft, wenn die Grundpalette 2 und der Deckel 4 auf ihren einander zugekehrten Seiten jeweils eine randliche, umlaufende Aufnahmenut 42 für den oberen bzw. unteren Kantenbereich des Wandungsteils 6 aufweisen. Das Wandungsteil 6 wird mit seinem unteren Kantenbereich in die Aufnahmenut 42 der Grundpalette 2 eingesetzt, und nach dem Beladen der Palette wird der Deckel 4 mit seiner Aufnahmenut 42 auf den oberen Kantenbereich des Wandungsteils 6 aufgesetzt. Es erfolgt dann - wie oben bereits beschrieben - das Verspannen mittels der Spanngurte 10. Das Wandungsteil 6 besteht hierbei zweckmäßigerweise aus einem faltbaren Material, insbesondere aus Pappe oder Karton; besonders geeignet ist mehrlagige, vorzugsweise dreilagige Wellpappe, wobei die Längswellen bzw. -kammern der Wellpappe vorzugsweise senkrecht verlaufen, da dieses Material eine besonders hohe Steifigkeit und daher auch eine gute Tragfähigkeit besitzt. Aufgrund des faltbaren Materials kann das Wandungsteil 6 im leeren Zustand der erfindungsgemäßen Transportpalette 1 in einem flach zusammengefalteten Zustand zwischen der Grundpalette 2 und dem Deckel 4 angeordnet werden; auf diese Weise benötigt die Palette z.B. für einen Versand in leerem Zustand nur ein sehr geringes Volumen. Auch in diesem leeren Zustand können die Grundpalette 2 und der Deckel 4 grundsätzlich über die Spanngurte 10 zusammengehalten werden.

Die Erfindung ist nicht auf die dargestellten und beschriebenen Ausführungsbeispiele beschränkt, sondern umfaßt auch alle im Definitionsbereich der Ansprüche liegenden Ausführungen, Insbesondere ist das Wandungsteil 6 nicht obligatorisch, sondern die Grundpalette 2 und der Deckel 4 können auch unter Anlage an dem jeweiligen Transportgut gegeneinander verspannt werden. Hierbei können die einander zugekehrten Flächen in Anpassung an die Raumform des jeweiligen Transportgutes reliefartig profiliert sein.

## Patentansprüche

1. Transportpalette mit einer unteren Grundpalette (2) und einem oberen Deckel (4), wobei die Grundpalette (2) und der Deckel (4) mit zwischen diesen angeordnetem Transportgut über mindestens einen ein Spannelement (8) aufweisenden Spanngurt (10) gegeneinander verspannbar sind, **dadurch gekennzeichnet,** daß der bzw. jeder Spanngurt (10) im verspannten Zustand zumindest im etwa mittigen Bereich des Deckels (4) an dessen der Grundpalette (2) zugekehrten Unterseite (12) anliegt.

2. Transportpalette nach Anspruch 1,
**dadurch gekennzeichnet,** daß zwei Spanngurte (10) vorgesehen sind.

3. Transportpalette nach Anspruch 1 oder 2,
**dadurch gekennzeichnet,** daß der/jeder Spanngurt (10) im Randbereich des Deckels (4) über dessen Oberseite (16) und in einem geringfügig vom Deckelrand beabstandeten Bereich insbesondere durch Durchführungen (18) des Deckels (4) auf dessen Unterseite (12) verläuft.

4. Transportpalette nach einem der Ansprüche 1 bis 3,
**dadurch gekennzeichnet,** daß der Deckel (4)auf seiner Unterseite (12) im etwa mittigen Flächenbereich für den/jeden Spanngurt (10) mindestens einen wulstartigen Auflageansatz (14) derart aufweist, daß der/jeder Spanngurt (10) jeweils ausgehend vom Randbereich des Deckels (4) schräg nach unten über den Auflageansatz (14) verläuft.

5. Transportpalette nach einem der Ansprüche 1 bis 4,
**dadurch gekennzeichnet,** daß das Spannelement (8) des/jedes Spanngurtes (10) fest mit dem Deckel (4) verbunden und vorzugsweise derart in den Deckel (4) integriert angeordnet ist, daß es mit seiner Oberseite (20) zumindest annähernd bündig mit der Oberseite (16) des Deckels (4) in einer Ebene liegt.

6. Transportpalette nach Anspruch 3,
**dadurch gekennzeichnet,** daß das Spannelement (8) des/jedes Spanngurtes (10) im Bereich einer der Durchführungen (18) für den jeweiligen Spanngurt (10) im Randbereich des Deckels (4) angeordnet ist.

7. Transportpalette nach einem der Ansprüche 1 bis 6,
**dadurch gekennzeichnet,** daß der/jeder Spanngurt (10) einstückig umlaufend ausgebildet ist, wobei er einendig lösbar und anderendig vorzugsweise fest mit dem Spannelement (8) verbunden ist.

8. Transportpalette nach einem der Ansprüche 1 bis 6,
**dadurch gekennzeichnet,** daß der/jeder Spanngurt (10) aus zwei lösbar miteinander verbindbaren Teilen besteht, und zwar aus einem ersten, an der Grundpalette (2) in Gurtlängsrichtung verschiebbar gehalterten Gurtstück (22) und einem zweiten, das Spannelement (8) aufweisenden und somit mit dem Deckel (4) verbundenen Gurtstück (24), wobei das zweite Gurtstück (24) vorzugsweise wiederum zweigeteilt ist und aus einem ersten, fest am Spannelement (8) gehalterten Abschnitt (26) sowie einem zweiten, zum Spannen mit dem Spannelement (8) zusammenwirkenden Abschnitt (28) besteht.

9. Transportpalette nach Anspruch 8,
**dadurch gekennzeichnet,** daß das erste und das zweite Gurtstück (20, 24) des/jedes Spanngurtes (10) über Haken-Ösen-Verbindungen (30) verbunden bzw. verbindbar sind.

10. Transportpalette nach einem der Ansprüche 1 bis 9,
**dadurch gekennzeichnet,** daß der/jeder Spanngurt (10) zumindest bereichsweise über die dem Deckel (4) zugekehrte Oberseite der Grundpalette (2) verläuft.

11. Transportpalette nach einem der Ansprüche 1 bis 10,
**dadurch gekennzeichnet,** daß die Grundpalette (2) auf ihrer Unterseite Standfüße (32) aufweist, zwischen denen Zwischenräume (34) zum Einführen einer Staplergabel gebildet sind, wobei der/jeder Spanngurt (10) zumindest in den Bereichen der Zwischenräume (34) über die Oberseite der Grundpalette (2) verläuft.

12. Transportpalette nach einem der Ansprüche 1 bis 11,
**gekennzeichnet durch** ein zwischen der Grundpalette (2) und dem Deckel (4) angeordnetes Wandungsteil (6) mit umlaufenden, zur Grundpalette (2) und zum Deckel (4) etwa senkrechten Wandungen.

13. Transportpalette nach Anspruch 12,
**dadurch gekennzeichnet,** daß die Grundpalette (2) und der Deckel (4) jeweils eine randliche, umlaufende Aufnahmenut (42) für den oberen bzw. unteren Kantenbereich des Wandungsteils (6) aufweisen.

14. Transportpalette nach Anspruch 12 oder 13,
**dadurch gekennzeichnet,** daß das Wandungsteil (6) aus einem faltbaren Material, insbesonder aus Pappe oder Karton, besteht.

15. Transportpalette nach einem der Ansprüche 1 bis 14,
**dadurch gekennzeichnet,** daß der Deckel (4) und/oder die Grundpalette (2) längs und/oder quer verlaufende, insbesondere rippenartige Versteifungen (38) aufweisen/aufweist.

## Claims

1. A transport pallet having a lower base pallet (2) and an upper cover (4), in which the base pallet (2) and the cover (4), with goods for transport arranged therebetween, may be braced against one another by at least one tensioning belt (10) having a tensioning element (8), characterized in that in the braced condition the/each tensioning belt (10), at least in the approximately central region of the cover (4), bears against the underside (12) thereof facing the base pallet (2).

2. A transport pallet according to Claim 1, characterized in that two tensioning belts (10) are provided.

3. A transport pallet according Claim 1 or 2, characterized in that the/each tensioning belt (10) runs in the edge region of the cover (4), over the upper side (16) thereof, and, in a region spaced slightly from the edge of the cover, in particular through lead-throughs (18) in the cover (4), on the underside (12) thereof.

4. A transport pallet according to one of Claims 1 to 3, characterized in that for the/each tensioning belt (10) the cover (4) has on its underside (12), in the approximately central surface region, at least one bulge-like bearing projection (14), such that, starting from the respective edge region of the cover (4), the/each tensioning belt (10) runs obliquely downwards over the bearing projection (14).

5. A transport pallet according to one of Claims 1 to 4, characterized in that the tensioning element (8) of the/each tensioning belt (10) is fixedly connected to the cover (4) and is preferably arranged integrated in the cover (4) such that it lies with its upper side (20) at least approximately flush in a plane with the upper side (16) of the cover (4).

6. A transport pallet according to claim 3, characterized in that the tensioning element (8) of the/each tensioning belt (10) is arranged in the region of one of the lead-throughs (18) for the respective tensioning belt (10) in the edge region of the cover (4).

7. A transport pallet according to one of claims 1 to 6, characterized in that the/each tensioning belt (10) is constructed to run round in one piece, it being detachable at one end and preferably fixedly connected to the tensioning element (8) at the other end.

8. A transport pallet according to one of Claims 1 to 6, characterized in that the/each tensioning belt (10) comprises two parts which are detachably connected to one another, namely a first belt piece (22) which is held on the base pallet (2) such that it is displaceable in the longitudinal direction of the belt, and a second belt piece (24) which has the tensioning element (8) and is thus connected to the cover (4), the second belt piece (24) in turn preferably being divided into two and comprising a first section (26) held fixedly on the tensioning element (8), and a second section (28) cooperating with the tensioning element (8) for tensioning.

9. A transport pallet according to Claim 8, characterized in that the first and the second belt piece (20, 24) of the/each tensioning belt (10) are connected, or may be connected, by hook-and-eye connections (30).

10. A transport pallet according to one of Claims 1 to 9, characterized in that the/each tensioning belt (10) runs at least in certain regions over the upper side of the pallet (2) facing the cover (4).

11. A transport pallet according to one of Claims 1 to 10, characterized in that the base pallet (2) has on its underside supporting feet (32) between which there are formed spaces (34) for introducing the fork of a fork-lift truck, the/each tensioning belt (10) running at least in the regions of the spaces (34) over the upper side of the base pallet (2).

12. A transport pallet according to one of Claims 1 to 11, characterized by a wall part (6) which is arranged between the base pallet (2) and the cover (4) and which has peripheral walls which are approximately perpendicular to the base pallet (2) and the cover (4).

13. A transport pallet according to Claim 12, characterized in that the base pallet (2) and the cover (4) each have a peripheral marginal groove (42) for receiving the upper and lower edge region of the wall part (6).

14. A transport pallet according to claim 12 or 13, characterized in that the wall part (6) is of a foldable material, in particular of paper or cardboard.

15. A transport pallet according to one of Claims 1 to 14, characterized in that the cover (4) and/or the base pallet (2) have/has running longitudinally and/or transversely, in particular rib-like, reinforcements (38).

## Revendications

1. Palette de transport comprenant une palette de fond inférieure (2) et un couvercle supérieur (4), la palette de fond (2) et le couvercle (4), avec les objets à transporter disposés entre ceux-ci, pouvant être serrés entre eux par au moins une courroie de serrage (10) comportant un élément de serrage (8),
caractérisée en ce que la ou chaque courroie de serrage (10) est appliquée, à l'état serré, au moins dans la région sensiblement centrale du couvercle (4) sur la face inférieure (12) de celui-ci qui est en regard de la palette de fond (2).

2. Palette de transport selon la revendication 1,
caractérisée en ce que deux courroies de serrage (10) sont prévues.

3. Palette de transport selon la revendication 1 ou 2,
caractérisée en ce que la/chaque courroie de serrage (10) s'étend dans la région du bord du couvercle (4) sur la face supérieure (16) de celui-ci, et dans une région de petites dimensions située à une certaine distance du bord du couvercle, en particulier à travers des passages (18) du couvercle (4) prévus sur la face inférieure (12) de celui-ci.

4. Palette de transport selon l'une des revendications 1 à 3,
caractérisée en ce que le couvercle (4) présente sur sa face inférieure (12), dans une région sensiblement centrale, un épaulement d'appui en forme de bourrelet (14) pour la/chaque courroie de serrage (10), de manière à ce que la/chaque courroie de serrage (10) s'étende à partir de la région de bord du couvercle (4) obliquement vers le bas en passant par l'épaulement d'appui (14).

5. Palette de transport selon l'une des revendications 1 à 4,
caractérisée en ce que l'élément de serrage (8) de la/chaque courroie de serrage (10) est relié fixement au couvercle (4) et de préférence intégré dans le couvercle (4), de manière à ce que sa face supérieure (20) soit au moins sensiblement alignée dans le même plan que la face supérieure (16) du couvercle (4).

6. Palette de transport selon la revendication 3,
caractérisée en ce que l'élément de serrage (8) de la/chaque courroie de serrage (10) est agencé dans la région de l'un des passages (18) de la courroie de serrage respective (10), dans la région de bord du couvercle (4).

7. Palette de transport selon l'une des revendications 1 à 6,
caractérisée en ce que la/chaque courroie de serrage (10) est réalisée pour faire le tour en une pièce, une extrémité pouvant être détachée, et l'autre extrémité étant de préférence fixement reliée à l'élément de serrage (8).

8. Palette de transport selon l'une des revendications 1 à 6,
caractérisée en ce que la/chaque courroie de serrage (10) est réalisée en deux parties reliées entre elles de manière amovible, à savoir une première portion de courroie (22) maintenue sur la palette de fond (2) de manière à pouvoir coulisser dans la direction longitudinale de la courroie, et une deuxième portion de courroie (24) qui comporte l'élément de serrage (8) et est ainsi reliée au couvercle (4), la deuxième portion de courroie (24) étant de préférence également partagée en deux parties et consistant en une première portion (26) reliée fixement à l'élément de serrage (8), et une deuxième portion (28) qui coopère pour le serrage avec l'élément de serrage (8).

9. Palette de transport selon la revendication 8,
caractérisée en ce que la première et la deuxième portion de courroie (20, 24) de la/chaque courroie de serrage (10) sont reliées ou peuvent être reliées par une liaison à crochet et oeillet (30).

10. Palette de transport selon l'une des revendications 1 à 9,
caractérisée en ce que la/chaque courroie de serrage (10) s'étend au moins en partie sur la face supérieure de la palette de fond (2) en regard du couvercle (4).

11. Palette de transport selon l'une des revendications 1 à 10,
caractérisée en ce que la palette de fond (2) comporte sur sa face inférieure des pieds (32) entre lesquels sont ménagés des intervalles (34) pour introduire une fourche de chariot élévateur, la/chaque courroie de serrage (10) s'étendant, au moins dans les régions des intervalles (34), sur la face supérieure de la palette de fond (2).

12. Palette de transport selon l'une des revendications 1 à 11,
caractérisée par un élément de cloisonnement (6) disposé entre la palette de fond (2) et le couvercle (4), présentant des cloisons périphériques sensiblement perpendiculaires à la palette de fond (2) et au couvercle (4).

13. Palette de transport selon la revendication 12,
caractérisée en ce que la palette de fond (2) et le couvercle (4) présentent respectivement sur leur bord une rainure périphérique (42) pour accueillir la région de bord supérieure et inférieure de l'élément de cloison (6).

14. Palette de transport selon la revendication 12 ou 13,
caractérisée en ce que l'élément de cloison (6) est réalisé en une matière pliable, en particulier en carton-pâte ou en carton.

15. Palette de transport selon l'une ou plusieurs des revendications 1 à 14,
caractérisée en ce que le couvercle (4) et/ou la palette de fond (2) comportent des renforcements (38) ayant en particulier la forme de nervures et s'étendant dans la direction longitudinale et/ou transversale.
